# EUROPÄISCHE PATENTSCHRIFT

(11) **EP 3 147 435 B1**
(45) Veröffentlichungstag und Bekanntmachung des Hinweises auf die Patenterteilung: **04.12.2019**
(21) Anmeldenummer: 16188605.6
(22) Anmeldetag: 13.09.2016
(51) Int. Cl.: E05B 65/464, E05B 65/463

(54) **AUSZIEHSPERRVORRICHTUNG UND MÖBEL**
PULL-OUT LOCKING DEVICE AND PIECE OF FURNITURE
DISPOSITIF D'ARRET D'EXTRACTION ET MEUBLE

(30) Priorität: 28.09.2015 DE 202015105093 U
(43) Veröffentlichungstag der Anmeldung: 29.03.2017
(73) Patentinhaber: Martin Lehmann GmbH & Co. KG, 32429 Minden (DE)
(72) Erfinder:
(74) Vertreter: Kleine, Hubertus

(56) Entgegenhaltungen:
- EP-A2- 0 628 685
- DE-A1- 3 431 386
- DE-U1- 20 108 310
- US-A- 5 931 548

## Beschreibung

Die vorliegende Erfindung betrifft eine Ausziehsperrvorrichtung für mehrere in einem Korpus eines Möbels übereinander angeordnete Auszüge gemäß dem Oberbegriff des Anspruchs 1 sowie ein Möbel.

Gattungsgemäße Ausziehsperrvorrichtungen sind beispielsweise aus der DE 102 06 854 C1 oder der DE 20 2010 008 029 U1 bekannt. Diese Ausziehsperrvorrichtungen bestehen im Wesentlichen aus einem Auszugsperrenträger und an dieser angeordneten Riegelelementen, die mit einem an jedem der Auszüge angebrachten Sperrzapfen derart zusammenwirken, dass die Riegelelemente in einer Sperrstellung die Sperrzapfen gegen eine Bewegung in Auszugsrichtung des Auszugs aus dem Möbelkorpus blockieren.

Die Riegelelemente selbst wirken mit in einer Verschiebebahn des Auszugsperrenträger verschiebbaren Sperranschlägen derart zusammen, dass bei verschiebbaren Sperranschlägen genau eines der Riegelelemente aus seiner Sperrstellung in eine Freigabestellung bewegbar ist.

Der mögliche Verschiebeweg der Sperranschläge in der Verschiebebahn des Auszugsperrenträgers ist dabei so bemessen, dass genau einer der Sperranschläge durch Bewegung des zugehörigen Riegelelementes infolge des Ausziehens eines Auszugs in der Verschiebebahn verschoben werden kann, während eine Bewegung der übrigen Sperranschläge durch die Bewegung des einen Sperranschlages blockiert ist und somit ein Ausziehen weiterer Auszüge aus dem Möbelkorpus blockiert ist.

Mithilfe eines Schlosses lassen sich sämtliche Auszüge zentral verriegeln. Dazu dient in der DE 102 06 854 C1 ein an der Rückseite des Schlosses angeformter Riegelzapfen, der in den Verschiebeweg eines in der Führungsbahn des Auszugsperrenträgers verschiebbaren Sperrzapfen vorsteht und in Verschieberichtung des Sperrzapfens durch Betätigung des Schlosses von einer Freigabestellung in eine Blockierstellung um eine horizontale Verschwenkachse verschwenkbar ist. Ein solcher um eine horizontale Verschwenkachse verschwenkbarer, auf der Rückseite eines Schlosses angebrachter Zapfen ist auch aus der EP 0 628 685 A2 bekannt.

Bei dem aus der DE 34 31 386 A1 bekannten Ausziehsperrvorrichtung ist an einer sich von der Rückseite des Schlosses erstreckenden Druckstange ein Ringsegment -Kragen befestigt, der direkt in den Verschiebeweg einer Sperrsäule einschiebbar ist.

Bei der DE 20 2010 008 029 U1 ist an der Rückseite des Schlosses ein Sperrschieber vorgesehen, der durch Betätigung des Schlosses den Sperrschieber in Richtung einer Klappe verschiebt. Diese Klappe ist dabei schwenkbar an einem Gehäuse aufgehängt, wobei die Schwenkachse dieser Klappe senkrecht zur Bewegungsrichtung des in der Verschiebebahn des Auszugsperrenträgers verschiebbaren Sperrzapfens verläuft, so dass durch Andrücken der Klappe in die Vertikale der Sperrzapfen gegen eine Verschiebebewegung senkrecht nach oben blockiert ist und damit ein Ausziehen der Auszüge blockiert.

Die bekannten Ausziehsperrvorrichtungen haben sich in der Praxis an sich bewährt.

Aufgabe der vorliegenden Erfindung ist es, eine nochmals verbesserte Ausziehsperrvorrichtung für mehrere am Korpus eines Möbels übereinander angeordnete Auszüge sowie ein Möbel mit einer solchen Ausziehsperrvorrichtung bereitzustellen, die einen nochmals erhöhten Überwindungswiderstand gegen ein Ausziehen im verriegelten Zustand ermöglicht.

Diese Aufgabe wird durch eine Ausziehsperrvorrichtung für mehrere in einem einem Korpus eines Möbels übereinander angeordnete Auszüge mit den Merkmalen des Anspruchs 1 sowie durch ein Möbel mit einer solchen Ausziehsperrvorrichtung mit den Merkmalen des Anspruchs 8 gelöst.

Eine erfindungsgemäße Ausziehsperrvorrichtung weist ein Schloss, einen Auszugsperrenträger sowie an dem Auszugsperrenträger bewegbar angeordnete Riegelelemente zur Sperrung bzw. Freigabe der Auszüge auf. An dem Auszugsperrenträger sind Schiebeelemente mit daran befestigten Sperranschlägen zur Sperrung bzw. Freigabe der Bewegung der Riegelelemente vorgesehen. Die Ausziehsperrvorrichtung weist des Weiteren eine mit dem Schloss betätigbare Blockiereinheit zum Blockieren der Riegelelemente auf. Dabei ist die Blockiereinheit winklig zur Längserstreckung des Auszugsperrenträgers in einen Verschiebeweg eines der Sperranschläge einschiebbar, wobei eine Bewegung der Riegelelemente in der in den Verschiebeweg eingeschobenen Stellung der Blockiereinheit blockiert ist und wobei die Blockiereinheit mithilfe eines translatorisch bewegbaren Schlossriegels senkrecht zur Bewegungsrichtung des Schlossriegels von einer die Bewegung der Riegelelemente freigebenden Freigabestellung in eine die Bewegung der Riegelelemente blockierenden Sperrstellung verschiebbar ist.

Die Blockiereinheit weist eine Übertragungsstange und einen Schließschieber auf. Ein von dem Schließschieber beabstandetes Ende der Übertragungsstange ist in einem Kopplungselement aufgenommen, wobei das Kopplungselement mit dem Auszugsperrenträger gekoppelt ist.

Das Kopplungselement weist dabei eine Montagefläche und jeweilige in Verschieberichtung der Blockiereinheit seitlich der Verschiebebahn des Auszugsperrenträgers angeordnete und durch einen den Sperranschlag in der Freigabestellung aufnehmenden Schlitz voneinander getrennte Stangenaufnahmen auf, wobei die Übertragungsstange in der Freigabestellung der Blockiereinheit nur in einer erste Stangenaufnahme einliegt und in einer Sperrstellung der Blockiereinheit zumindest bis in den Schlitz, ein Einschieben des Sperranschlags blockierend, vorsteht.

Durch die in den Verschiebeweg des Sperranschlags winklig, insbesondere rechtwinklig zur Längserstreckung des Auszugsperrenträgers einschiebbare Blockiereinheit und die Auslösung dieser Verschiebebewegung durch den Schlossriegel, der seinerseits senkrecht zur Verschieberichtung der Blockiereinheit bewegbar ist, ist es ermöglicht, dass in der Verschlussstellung der Blockiereinheit keine Kräfte auf das Schloss übertragen werden.

Außerdem ist mit der erfindungsgemäßen Ausziehsperrvorrichtung in einfacher Weise eine Verkürzung des Verschiebewegs der Sperranschläge ermöglicht. Durch die vor dem Auszugsperrenträger angeordneten Stangenaufnahmen ist es außerdem ermöglicht, dass der Auszugsperrenträger in einer Nut oder Aussparung in einer Seitenwand des Möbelkorpus eingelassen ist.

Bei dem erfindungsgemäßen Möbel mit einer wie oben beschriebenen Ausziehsperrvorrichtung ergibt sich der Vorteil, dass durch die Blockierung des Verschiebewegs des Sperranschlags durch die Blockiereinheit und nicht durch den Schlossriegel des Schlosses der Auszugsperrenträger mit daran angeordneten Riegelelementen nicht in unmittelbarer Nähe des Schlosses montiert sein muss, sondern in einem Bereich des Möbelkorpus, an dem der Möbelkorpus besonders steif, insbesondere gegen ein Durchbiegen der Seitenwand des Möbelkorpus, ausgebildet ist, was zu einem erhöhten Überwindungswiderstand bei dem Versuch, einen Auszug in verriegeltem Zustand der Ausziehsperrvorrichtung auszuziehen, gewährleistet. Dabei kann das Schloss nach wie vor leicht erreichbar an der Frontseite des Möbels angebracht sein.

Vorteilhafte Ausführungsvarianten der Erfindung sind Gegenstand der Unteransprüche.

Gemäß der Erfindung weist die Blockiereinheit eine Übertragungsstange und einen Schließschieber auf. Die Übertragungsstange und der Schließschieber sind dabei bevorzugt aneinander montiert, denkbar ist aber auch eine einstückige Ausbildung der Übertragungsstange und des Schließschiebers.

Die Blockiereinheit, insbesondere der Schließschieber, weist eine winklig zur Bewegungsrichtung des Schlossriegels ausgerichtete Andruckfläche auf, gegen die der Schlossriegel bei einer Verriegelungsbetätigung des Schlosses drückbar ist. Die winklig ausgerichtete Andruckfläche ermöglicht dabei in einfacher Weise die winklig, besonders bevorzugt rechtwinklig zueinander erfolgenden translatorischen Bewegungen des Schlossriegels einerseits und der Blockiereinheit andererseits.

Nach einer weiteren bevorzugten Ausführungsvariante ist der bevorzugt in einem Schließgehäuse aufgenommen Schließschieber federbelastet gegen das Schließgehäuse verschiebbar. Dadurch ist in einfacher Weise ermöglicht, die Blockiereinheit ohne äußere Krafteinwirkung in der Freigabestellung zu halten.

Durch die rechtwinklig zur Verschieberichtung des Schlossriegels wirkende Kraft des Schließschiebers auf den Schlossriegel ist in der Sperrstellung der Blockiereinheit das Schloss von der Blockiereinheit entkoppelt.

Gemäß einer weiteren bevorzugten Ausgestaltung der Ausziehsperrvorrichtung weist das Schließgehäuse eine Öffnung zwischen einem die Aufnahme für den Schließschieber umgebenden Gehäuse und einem randseitigen Steg auf, wobei ein Riegelkopf des Schlossriegels in der Schließstellung des Schlossriegels in die Öffnung eingeschoben ist.

Der randseitige Steg ermöglicht dabei, einen besonders flach aufbauenden Auszug, wie beispielsweise einen Materialträger, direkt an dem Steg gegen ein Ausziehen aus dem Möbelkorpus zu verriegeln.

Nach einer bevorzugten Ausführungsvariante des erfindungsgemäßen Möbels ist der Auszugsperrenträger an einer Seitenwand des Möbelkorpus nahe einer Rückwand des Möbelkorpus angeordnet. An wenigstens einem der Auszüge ist ein mit einem der Riegelelemente zusammenwirkendes Sperrelement an einer Rückwand oder einem der Rückwand nahen Bereich einer Seitenwand des Auszugs angeordnet.

Durch die Anordnung des Auszugsperrenträgers nahe der Rückwand des Möbelkorpus ist es ermöglicht, einerseits die Sperrelemente der Auszüge im rückwärtigen Bereich der Auszüge zu montieren und auch den Auszugsperrenträger selbst in den rückwärtigen Möbelkorpusbereich zu verlegen, was beispielsweise die Manipulation der Ausziehsperrvorrichtung gegenüber einem nahe der Frontseite des Möbels angebrachten Auszugsperrenträger und entsprechend in diesem Bereich angeordneten Sperrelementen erhöht.

Gemäß einer weiteren besonderen Ausführungsvariante weist ein Auszug, an dem das Schloss befestigt ist, kein mit einem Riegelelement zusammenwirkendes Sperrelement auf, da dieser Auszug bei der Schließbetätigung des Schlosses direkt an dem randseitigen Steg des Schließgehäuses verriegelbar ist.

Gemäß einer weiteren besonderen Ausführungsvariante ist ein Sperrstift des Sperrelements in der die Bewegung der Riegelelemente blockierenden Sperrstellung in Verschieberichtung der Blockiereinheit vor dem Auszugssperrenträger positioniert, wodurch die Länge des Sperrstifts länger ausgeführt werden kann als herkömmliche Sperrstifte, die in der Sperrstellung über dem Auszugssperrenträger positioniert sind , was die Zuverlässigkeit und Steifigkeit der Ausziehsperrvorrichtung weiter erhöht.

Nachfolgend werden bevorzugte Ausführungsvarianten anhand der beigefügten Zeichnungen näher erläutert. Es zeigen:
- Figur 1: eine Seitenansicht einer Ausführungsvariante eines erfindungsgemäßen Möbels mit darin angeordneter Ausziehsperrvorrichtung in einer Freigabestellung der Ausziehsperrvorrichtung mit freigegebenem oberen Auszug,
- Figur 2: eine Detailansicht des mit II in Figur 1 bezeichneten Ausschnitts zur Darstellung der Freigabestellung der Ausziehsperrvorrichtung,
- Figur 3: eine Ansicht der Ausziehsperrvorrichtung in der Freigabestellung,
- Figur 4: eine Schnittansicht durch die Ausziehsperrvorrichtung gemäß Figur 3 durch eine mit IV in Figur 3 bezeichnete Schnittebene,
- Figuren 5-8: den Figuren 1-4 entsprechende Darstellungen der Ausziehsperrvorrichtung und des Möbels in der Sperrstellung der Ausziehsperrvorrichtung,
- Figur 9: eine perspektivische Ansicht der Ausziehsperrvorrichtung in der Sperrstellung und
- Figur 10: eine perspektivische Explosionsdarstellung wesentlicher Bauteile der Ausziehsperrvorrichtung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Ausziehsperrvorrichtung, des Schlosses, des Auszugsperrenträgers, der Riegelelemente, der Sperranschläge, der Blockiereinheit und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Figur 1 ist mit dem Bezugszeichen 1 insgesamt eine Ausführungsvariante eines erfindungsgemäßen Möbels bezeichnet. In dem Möbel 1 sind mehrere Auszüge 2, hier in Gestalt von Schubladen, übereinander angeordnet. Die Auszüge 2 können dabei relativ zum Möbelkorpus 3 des Möbels 1 zwischen einer eingeschobenen Position, wie es die in Figur 1 unteren beiden Auszüge zeigen und einer herausgezogenen Position, wie es anhand des oberen Auszugs 2, der sich in einer teilausgezogenen Stellung befindet, gezeigt ist, bewegt werden.

In dem Möbel 1 ist eine Ausziehsperrvorrichtung angeordnet, die dazu dient, ein Ausziehen der Auszüge 2 einerseits zentral zu blockieren und andererseits das Ausziehen nur eines der Auszüge 2 zu ermöglichen, während die übrigen Auszüge dann blockiert sind.

Eine bevorzugte Ausführungsvariante einer solchen Ausziehsperrvorrichtung ist im Detail in den Figuren 9 und 10 dargestellt. Die Ausziehsperrvorrichtung weist ein vorzugsweise an einer Frontblende 21 eines Auszugs 2 angebrachtes Schloss 4 auf.

Das Schloss 4 ist dabei bevorzugt als Zylinderschloss ausgebildet. Denkbar ist aber auch die Ausbildung des Schlosses 4 als elektronisches oder Zahlenkombinationsschloss.

Das Schloss 4 weist einen translatorisch bewegbaren Schlossriegel 42 auf, der mit einer Blockiereinheit 9 zusammenwirkt, die zum Blockieren von Riegelelementen 6 dient, die an einem Auszugsperrenträger 5 zur Sperrung bzw. Freigabe der Auszüge 2 angeordnet sind.

Der Auszugsperrenträger 5 weist ein bevorzugt c-förmiges Führungsprofil 51 auf, das, wie in den Figuren 1, 2, 5 und 6 dargestellt ist, bevorzugt an einer Seitenwand 33 des Möbelkorpus 3 nahe einer Rückwand 32 des Möbelkorpus 3 angeordnet, insbesondere befestigt ist. Das Führungsprofil 51 weist eine sich in vertikaler Richtung z, hier als Nut ausgebildete Verschiebebahn 52 auf, in der Schiebeelemente 7 verschiebbar angeordnet sind. An diesen Schiebeelementen 7 sind Sperranschläge 8, 13 befestigt, die bevorzugt horizontal (in bzw. entgegen einer Richtung x, gezeigt in Figur 1) in den Innenraum des Möbelkorpus 3 vorstehen und die zur Sperrung bzw. Freigabe der Bewegung der Riegelelemente 6 dienen.

Der Auszugsperrenträger 5 ist bevorzugt aufwandig an der Seitenwand 33 des Möbelkorpus 3 befestigt, denkbar ist auch eine ebenwandige Montage des Auszugsperrenträgers 5 in der Seitenwand 33 des Möbelkorpus 3.

Die Riegelelemente 6 sind hier an dem Auszugsperrenträger 5 um eine zur Verschieberichtung y der Blockiereinheit 9 und zur Längserstreckung des Auszugsperrenträgers 5 senkrechte Achse schwenkbar an dem Auszugsperrenträger 5 befestigt. Jedes der Riegelelemente 6 weist dabei einen bevorzugt scheibenartigen Grundkörper 61 auf, der an einer oberen Kante eine hier konkav geformte Kontur 62 aufweist, in der in der Blockierstellung der Sperranschläge 8 ein jeweiliger Sperranschlag 8 aufgenommen ist, wie es beispielsweise in Figur 6 gezeigt ist. Von dem scheibenartigen Grundkörper 61 des Riegelelements 6 erstrecken sich zwei Schenkel 64, 65 zur Ausbildung einer Nut 66, die der Aufnahme eines Sperrzapfens 122 eines Sperrelements 12 dienen, das, wie in den Figuren 1, 2, 5 und 6 gezeigt, bevorzugt an einer Rückwand 22 des Auszugs 2 angeordnet, insbesondere festgelegt ist.

Die Drehachse 63 des Riegelelements 6 ist exzentrisch zum Mittelpunkt des scheibenförmigen Grundkörpers 61 des Riegelelements 6 angeordnet. Bevorzugt liegt die Schwenkachse 63 auf einer gedachten Verlängerungslinie des der Rückwand 32 des Möbelkorpus 3 nahen Schenkels 64 des Riegelelements 6. Dadurch ist ermöglicht, dass in einer Freigabestellung der Ausziehsperrvorrichtung, wie sie in den Figuren 1 - 4 dargestellt ist, der dem auszuziehenden Auszug 2 zugeordnete Sperranschlag 8 in der Verschiebebahn 52 des Auszugsperrenträgers 5 verschiebbar ist und dadurch eine Verschwenkung des Riegelelements 6 zulässt, so dass das Riegelelement 6 in die in Figur 2 gezeigte Freigabestellung verschwenkt wird, wenn der zugehörige Auszug 2 aus dem Möbelkorpus 3 herausgezogen wird.

Wie in den Figuren 2 und 6 zu erkennen ist, wird zur Blockierung der Schwenkbewegung der Riegelelemente 6 die Blockiereinheit 9 winklig zur Längserstreckung des Auszugsperrenträger 5 in den Verschiebeweg des Sperranschlags 13 eingeschoben. Dadurch wird, wie in Figur 6 zu erkennen ist, eine Bewegung der Riegelelemente 6 in der in den Verschiebeweg eingeschobenen Stellung der Blockiereinheit 9 blockiert.

Die Blockiereinheit 9 weist dabei, wie beispielsweise in den Figuren 3 und 9 gezeigt, eine Übertragungsstange 91 und einen Schließschieber 92 auf. Die Übertragungsstange 91 und der Schließschieber 92 sind in der hier gezeigten Ausführungsvariante als separate Bauteile ausgebildet. Denkbar ist auch eine einstückige Ausführung der Blockiereinheit 9.

Der Schließschieber 92 weist zur Aufnahme der Übertragungsstange 91 eine Aufnahme 921 auf, in die ein Ende der Übertragungsstange 91 einschiebbar ist und mit einem Klemmelement 94 festklemmbar ist. Das Klemmelement 94 ist dabei bevorzugt als Schraube, insbesondere als Madenschraube ausgebildet, die in eine in die Aufnahme 921 mündende Schraubbohrung 922 einschraubbar ist.

Die Übertragungsstange 91 ist im Querschnitt bevorzugt teilkreisförmig ausgebildet, denkbar ist aber auch ein kreisförmiger oder ein mehreckiger Querschnitt.

Auf einer der Aufnahme 921 abgewandten Seite weist der Schließschieber 92 eine winklig zur Bewegungsrichtung x des Schlossriegels 42 ausgerichtete Andruckfläche 924 auf, gegen die der Schlossriegel 42 bei einer Verriegelungsbetätigung des Schlosses 4 drückbar ist. Figur 4 zeigt dabei eine Freigabestellung des Schlossriegels 42 mit bevorzugt parallel zur Bewegungsrichtung des Schlossriegels 42 versetzten Riegelkopf 43 in der Freigabestellung, während Figur 8 den Riegelkopf 43 in der Sperrstellung zeigt, bei dem der Riegelkopf 43 durch Andrücken an die Andruckfläche 924 des Schließschiebers 92 den Schließschieber 92 senkrecht zur Bewegungsrichtung des Schlossriegels 42 in Richtung des Auszugsperrenträger 5 gedrückt hat.

Um die Blockiereinheit 9 von der die Riegelelemente 6 blockierenden Sperrstellung zurück in die Freigabestellung zu verschieben, ist, wie in den Figuren 4, 8 und 9 gezeigt, der Schließschieber 92 in einem Schließgehäuse 10 aufgenommen, das an der Seitenwand 33 des Möbelkorpus 3 ortsfest fixiert ist. Der Schließschieber 92 ist dabei federbelastet gegen das Schließgehäuse 10 verschiebbar.

Insbesondere weist der Schließschieber 92, wie in Figur 10 gezeigt ist, eine Federaufnahme 923 auf, in der eine Druckfeder 93 aufgenommen ist, wobei die Druckfeder 93 zwischen einem von dem Schließgehäuse 10 in die Federaufnahme 923 vorstehenden Steg 106 und einer Wand der Federaufnahme 923 eingespannt ist. Dadurch wird die Druckfeder 93 beim Verschieben der Blockiereinheit 9 in die Sperrstellung zusammengedrückt (siehe Figur 8). Durch eine Bewegung des Riegelkopfes 43 des Schlossriegels 42 aus einer Öffnung 104 zwischen einem die Aufnahme 102 umgebenden Gehäuse 107 und einem randseitigen Steg 105 heraus in Richtung des Schließzylinders 41 des Schlosses 4 kann sich die Druckfeder 93 entspannen und bewegt dadurch die Blockiereinheit 9 aus der Sperrstellung zurück in die Freigabestellung.

Der randseitige Steg 105 des Schließgehäuses 10 dient außerdem dazu, einen Auszug 2, an dem das Schloss 4 befestigt ist, direkt durch Einschieben des Riegelkopfes 93 des Schließschiebers 92 in die Öffnung 104 des Schließgehäuses 10 gegen Herausziehen des Auszugs 2 zu blockieren.

Zur Befestigung des Schließgehäuses 10 an der Seitenwand 33 des Möbelkorpus 3 sind in der hier gezeigten Ausführungsvariante oberhalb und unterhalb des die Schieberaufnahme 102 für den Schließschieber 92 bildenden Gehäuses 107 jeweilige Montageflächen 101 angeformt, die mit Bohrungen 103 versehen sind, in die beispielsweise Schrauben einführbar sind, um das Schließgehäuse 10 an der Seitenwand 33 des Möbelkorpus 3 festzulegen.

Das dem Schließschieber 92 abgewandte Ende der Übertragungsstange 91 ist, wie in den Figuren 3, 4 und 7-9 gezeigt ist, in einem Kopplungselement 11 aufgenommen. Das Kopplungselement 11 ist dabei mit dem Auszugsperrenträger 5 gekoppelt, in der hier gezeigten Ausführungsvariante der Ausziehsperrvorrichtung an einem vertikal oberen Ende des Auszugsperrenträgers 5. Denkbar ist auch die Anbringung des Kopplungselements 11 an einem unteren Ende des Auszugsperrenträgers 5, sofern auch das Schloss und die Blockiereinheit entsprechend auf gleicher vertikaler Höhe im unteren Bereich des Möbels 1 angeordnet sind.

Das Kopplungselement 11 weist, wie in Figur 10 gezeigt ist, ebenfalls eine Montagefläche 111 auf, mit der das Kopplungselement 11 an der Seitenwand 33 des Möbelkorpus 3 befestigbar ist, an der auch das Schließgehäuse 10 befestigt ist, beispielsweise durch Anschrauben mit durch Bohrungen 112 durchtretenden Schrauben.

Unterhalb der Montagefläche weist das Kopplungselement 11 jeweilige in Verschieberichtung y der Blockiereinheit 9 seitlich der Verschiebebahn 52 des Auszugsperrenträgers 5 angeordnete und durch einen den Sperranschlag 13 in der Freigabestellung aufnehmenden Schlitz 117 voneinander getrennte Stangenaufnahmen 113, 114 auf, wobei die Übertragungsstange 91 in der Freigabestellung der Blockiereinheit 9 nur in einer erste Stangenaufnahme 113 einliegt, wie es in den Figuren 3 und 4 dargestellt ist, und in einer Sperrstellung der Blockiereinheit 9 zumindest bis in den Schlitz 117 vorsteht und dadurch ein Einschieben des Sperranschlags 13 blockiert.

Die Sperrstellung ist in den Figuren 7-9 dargestellt. Dabei ist auch ein Durchschieben der Übertragungsstange 91 bis in die von dem Schließschieber 92 entfernte zweite Stangenaufnahme 114 denkbar, so dass diese Position der Übertragungsstange 91 als Schließstellung dient. Bei der hier in den Figuren 7 und 8 gezeigten Ausführungsvariante dient die zweite Stangenaufnahme 114 im Wesentlichen als Abstützfläche zur Verhinderung eines nach oben Schiebens des Sperranschlags 13.

Das Sperrelement 12 eines Auszugs 2, das mit einem jeweiligen Riegelelement 6 zusammenwirkt, ist bevorzugt an einer Rückwand 23 oder einem der Rückwand 23 nahen Bereich einer Seitenwand 22 des Auszugs 2 angeordnet.

In der hier gezeigten Ausführungsvariante weist das Sperrelement 12 einen Montagekörper 121 auf, mit dem das Sperrelement 12 am Auszug 2 festgelegt ist und einen von dem Montagekörper 121 in Verschieberichtung der Blockiereinheit 9 abstehende Nase 123, an der der Sperrstift 122 angeformt ist, der sich in Verschieberichtung des Schlossriegels 42 des Schlosses 4 erstreckt und in der Sperrstellung in der Nut 66 zwischen den Fingern 64, 65 des Riegelelements 6 aufgenommen ist, wobei die Nut in der Sperrstellung senkrecht zur Auszugsrichtung y des Auszugs 2 ausgerichtet ist.

Ist eine Schwenkbewegung des Riegels 6 eines jeweiligen Auszugs 2 nicht gegen ein Verschwenken durch einen entsprechenden Sperranschlag 8 gesperrt, so wird durch Herausziehen des Auszugs 2 in Auszugsrichtung y das Riegelelement 6 um die Schwenkachse 63 verschwenkt, so dass die Finger 64 von der Vertikalen in Richtung der Horizontalen verschwenkt werden und dadurch den Sperrstift 122 des Sperrelements 12 und damit den Auszug 2 freigeben.

Im Falle des an einem bestimmten Auszug 2 befestigten Schlosses 4 ist es auch denkbar, den entsprechenden Auszug 2 nicht mit einem Sperrelement 12 auszurüsten, da dieser Auszug 2, wie oben bereits erläutert, direkt durch Eingriff des Riegelkopfes 43 in die Öffnung 104 zwischen dem Gehäuse 107 und dem Steg 105 verriegelbar ist.

Wie in den Figuren 2 und 6 außerdem erkennbar ist, ist der Sperrstift 122 des Sperrelements 12 in der die Bewegung der Riegelelemente 6 blockierenden Sperrstellung der Blockiereinheit in Verschieberichtung y der Blockiereinheit 9 vor dem Auszugsperrenträger 5 positioniert. Bei der hier gezeigten Ausführungsvariante ist die Nut 66 zwischen den Fingern 64 und 65 des Riegelelements 6 in seiner Sperrstellung in Verschieberichtung y der Blockiereinheit 9 vor dem Auszugsperrenträger 5 positioniert. Dadurch ist ein Sperrstift 122 mit einer Länge denkbar, der sich bei auf der Innenseite der Seitenwand 33 des Möbelkorpus 3 aufgesetztem Auszugsperrenträger 5 bis in einen Zwischenraum zwischen der scheibenartigen Basis 61 des Riegelelements 6 und der Seitenwand 33 des Möbelkorpus 3 erstreckt, was die Zuverlässigkeit und Steifigkeit der Ausziehsperrvorrichtung weiter erhöht.

Denkbar ist auch, eine solche Ausziehsperrvorrichtung mit einem sich beidseits des Schlosses 4 erstreckenden Schlossriegel 42 und jeweiligen an einander gegenüberliegenden Seitenwänden des Möbelkorpus 3 angeordneten Auszugssperrenträger und diesen mit dem Schlossriegel koppelnden Blockiereinheit 9 auszustatten, um eine beidseitige Sperrung der Auszüge zu bewirken.

### Bezugszeichenliste

- 1: Möbel
- 2: Auszug

- 3: Korpus
- 31: Boden
- 32: Rückwand
- 33: Seitenwand

- 4: Schloss
- 41: Schließzylinder
- 42: Schlossriegel
- 43: Riegelkopf

- 5: Auszugsperrenträger
- 51: Führungsprofil
- 52: Verschiebebahn
- 53: Druckfeder

- 6: Riegelelement
- 61: Basis
- 62: Aufnahmekontur
- 63: Schwenkachse
- 64: Finger
- 65: Finger
- 66: Nut

- 7: Schiebeelement

- 8: Sperranschlag

- 9: Blockiereinheit
- 91: Übertragungsstange
- 92: Schließschieber
- 921: Aufnahme
- 922: Schraubbohrung
- 923: Federaufnahme
- 924: Andruckfläche
- 93: Druckfeder
- 94: Schraube

- 10: Schließgehäuse
- 101: Montagefläche
- 102: Schieberaufnahme
- 103: Bohrung
- 104: Öffnung
- 105: Steg
- 106: Steg
- 107: Gehäuse

- 11: Kopplungselement
- 111: Montagefläche
- 112: Bohrung
- 113: erste Stangenaufnahme
- 114: zweite Stangenaufnahme
- 115: Öffnung
- 116: Federaufnahme

- 12: Sperrelement
- 121: Montagekörper
- 122: Sperrstift

- 13: Sperranschlag

## Patentansprüche

1. Ausziehsperrvorrichtung für mehrere in einem Korpus (3) eines Möbels (1) übereinander angeordnete Auszüge (2), insbesondere Schubladen und/oder Materialauszüge, aufweisend
- ein Schloss (4),
- ein Auszugsperrenträger (5),
- an dem Auszugsperrenträger (5) bewegbar angeordnete Riegelelemente (6) zur Sperrung bzw. Freigabe der Auszüge (2),
- Sperranschläge (8, 13) zur Sperrung bzw. Freigabe der Bewegung der Riegelelemente (6),
- eine mit dem Schloss (4) betätigbare Blockiereinheit (9) zum Blockieren der Riegelelemente (6),
- die Blockiereinheit (9) winklig zur Längserstreckung des Auszugsperrenträgers (5) in einen Verschiebeweg eines der Sperranschläge (13) einschiebbar ist,
- wobei eine Bewegung der Riegelelemente (6) in der in den Verschiebeweg eingeschobenen Stellung der Blockiereinheit (9) blockiert ist,
- wobei die Blockiereinheit (9) eine Übertragungsstange (91) und einen Schließschieber (92) aufweist,
- wobei ein von dem Schließschieber (92) beabstandetes Ende der Übertragungsstange (91) in einem Kopplungselement (11) aufgenommen ist, wobei das Kopplungselement (11) mit dem Auszugsperrenträger (5) gekoppelt ist,
**dadurch gekennzeichnet, dass**
- die Blockiereinheit (9) mithilfe eines translatorisch bewegbaren Schlossriegels (42) rechtwinklig zur Bewegungsrichtung des Schlossriegels (42) von einer die Bewegung der Riegelelemente (6) freigebenden Freigabestellung in eine die Bewegung der Riegelelemente (6) blockierenden Sperrstellung verschiebbar ist, und
- wobei das Kopplungselement (11) eine Montagefläche (111) und jeweilige in Verschieberichtung (y) der Blockiereinheit (9) seitlich der Verschiebebahn (52) des Auszugsperrenträgers (5) angeordnete und durch einen den Sperranschlag (13) in der Freigabestellung aufnehmenden Schlitz (117) voneinander getrennte Stangenaufnahmen (113, 114) aufweist,
- wobei die Übertragungsstange (91) in der Freigabestellung der Blockiereinheit (9) nur in einer erste Stangenaufnahme (113) einliegt und in einer Sperrstellung der Blockiereinheit (9) zumindest bis in den Schlitz (117), ein Einschieben des Sperranschlags (13) blockierend, vorsteht.

2. Ausziehsperrvorrichtung nach Anspruch 1, **dadurch gekennzeichnet, dass** die Sperranschläge (8, 13) an in einer Verschiebebahn (52) eines Führungsprofils (51) des Auszugsperrenträgers (5) verschiebbaren Schiebeelemente (7) befestigt sind.

3. Ausziehsperrvorrichtung nach einem der vorstehenden Ansprüche, **dadurch gekennzeichnet, dass** die Blockiereinheit (9) eine winklig zur Bewegungsrichtung (x) des Schlossriegels (42) ausgerichtete Andruckfläche (924) aufweist, gegen die der Schlossriegel (42) bei einer Verriegelungsbetätigung des Schlosses (4) drückbar ist.

4. Ausziehsperrvorrichtung nach Anspruch 3, **dadurch gekennzeichnet, dass** der Schließschieber (92) in einem Schließgehäuse (10) aufgenommen ist.

5. Ausziehsperrvorrichtung nach Anspruch 4, **dadurch gekennzeichnet, dass** der Schließschieber (92) federbelastet gegen das Schließgehäuse (10) verschiebbar ist.

6. Ausziehsperrvorrichtung nach Anspruch 5, **dadurch gekennzeichnet, dass** der Schließschieber (92) eine Federaufnahme (923) aufweist, in der eine Druckfeder (93) aufgenommen ist, wobei die Druckfeder (93) zwischen einem von dem Schließgehäuse (10) in die Federaufnahme (923) vorstehenden Steg (106) und einer Wand der Federaufnahme (923) eingespannt ist.

7. Ausziehsperrvorrichtung nach einem der vorstehenden Ansprüche 4 bis 6, **dadurch gekennzeichnet, dass** das Schließgehäuse (10) eine Öffnung (104) zwischen einem die Aufnahme (102) umgebenden Gehäuse (107) und einem randseitigen Steg (105) aufweist, wobei ein Riegelkopf (43) des Schlossriegels (42) in der Schließstellung des Schlossriegels (42) in die Öffnung (104) eingeschoben ist.

8. Möbel (1) mit mehreren in einem Korpus (3) übereinander angeordneten Auszüge (2) und mindestens einer Ausziehsperrvorrichtung zur Blockierung einer Auszugsbewegung mindestens eines der Auszüge (2), **dadurch gekennzeichnet, dass** die Ausziehsperrvorrichtung nach einem der vorstehenden Ansprüche ausgebildet ist.

9. Möbel (1) nach Anspruch 8, **dadurch gekennzeichnet, dass** das Schloss (4) in einer Frontblende eines der Auszüge (2) oder des Korpus (3) des Möbels (1) eingebaut ist.

10. Möbel (1) nach Anspruch 8 oder 9, **dadurch gekennzeichnet, dass** der Auszugsperrenträger (5) an einer Seitenwand (33) des Möbelkorpus (3) nahe einer Rückwand (32) des Möbelkorpus (3) angeordnet ist und dass an wenigstens einem der Auszüge (2) ein mit einem der Riegelelemente (6) zusammenwirkenden Sperrelement (12) an einer Rückwand (23) des Auszugs (2) oder einem der Rückwand (23) nahen Bereich einer Seitenwand (22) des Auszugs (2) angeordnet ist.

11. Möbel (1) nach einem der Ansprüche 8 bis 10 mit einer Ausziehsperrvorrichtung nach Anspruch 4, **dadurch gekennzeichnet, dass** das Schließgehäuse (10) und das Kopplungselement (11) an der Seitenwand (33) des Möbelkorpus (3) befestigt ist, an der der Auszugsperrenträger (5) angeordnet ist.

12. Möbel (1) nach einem der Ansprüche 8 bis 11, **dadurch gekennzeichnet, dass** ein Sperrstift (122) des Sperrelements (12) in der die Bewegung der Riegelelemente (6) blockierenden Sperrstellung in Verschieberichtung (y) der Blockiereinheit (9) vor dem Auszugsperrenträger (5) positioniert ist.

## Claims

1. Pull-out arrester for multiple pull-outs (2), in particular drawers and/or material pull-outs, which are arranged one above the other in a carcass (3) of an item of furniture (1), said pull-out arrester comprising
- a lock (4),
- a pull-out detent carrier (5),
- latching elements (6), which are movably arranged on the pull-out detent carrier (5), for arresting or releasing the pull-outs (2),
- arresting stops (8, 13) for arresting or releasing the movement of the latching elements (6),
- a blocking unit (9), which can be actuated by means of the lock (4), for blocking the latching elements (6),
- the blocking unit (9) can be inserted at an angle to the longitudinal extent of the pull-out detent carrier (5) into a displacement path of one of the arresting stops (13),
- wherein a movement of the latching elements (6) is blocked in the position of the blocking unit (9) inserted into the displacement path,
- wherein the blocking unit (9) has a transmission rod (91) and a locking slide (92),
- wherein an end of the transmission rod (91) located at a distance from the locking slide (92) is received in a coupling element (11), the coupling element (11) being coupled to the pull-out detent carrier (5),
**characterized in that**
- the blocking unit (9) can be displaced, by means of a translationally movable lock bolt (42) and at a right angle to the movement direction of the lock bolt (42), from a release position, which releases the movement of the latching elements (6), to an arresting position, which blocks the movement of the latching elements (6),
and
- wherein the coupling element (11) has a mounting surface (111) and respective rod sockets (113, 114) which are arranged in the displacement direction (y) of the blocking unit (9) to the sides of the displacement track (52) of the pull-out detent carrier (5) and are separated from one another by a slot (117) which receives the arresting stop (13) in the release position,
- wherein the transmission rod (91) lies only in a first rod socket (113) in the release position of the blocking unit (9) and protrudes at least into the slot (117) in an arresting position of the blocking unit (9), thereby blocking insertion of the arresting stop (13).

2. Pull-out arrester according to claim 1, **characterized in that** the arresting stops (8, 13) are fastened to sliding elements (7) which are displaceable in a displacement track (52) of a guide profile (51) of the pull-out detent carrier (5) .

3. Pull-out arrester according to any one of the preceding claims, **characterized in that** the blocking unit (9) has a contact surface (924) which is oriented at an angle to the movement direction (x) of the lock bolt (42) and against which the lock bolt (42) can be pressed upon locking actuation of the lock (4).

4. Pull-out arrester according to claim 3, **characterized in that** the locking slide (92) is received in a locking housing (10) .

5. Pull-out arrester according to claim 4, **characterized in that** the locking slide (92) is displaceable relative to the locking housing (10) in a spring-loaded manner.

6. Pull-out arrester according to claim 5, **characterized in that** the locking slide (92) has a spring socket (923), in which a compression spring (93) is accommodated, wherein the compression spring (93) is tensioned between a web (106), which protrudes from the locking housing (10) into the spring socket (923), and a wall of the spring socket (923).

7. Pull-out arrester according to any one of the preceding claims 4 to 6, **characterized in that** the locking housing (10) has an opening (104) between a housing (107), which surrounds the socket (102), and an edge-side web (105), wherein a latching head (43) of the lock bolt (42) is inserted into the opening (104) in the locking position of the lock bolt (42).

8. Item of furniture (1) having multiple pull-outs (2), which are arranged one above the other in a carcass (3), and at least one pull-out arrester for blocking a pull-out movement of at least one of the pull-outs (2), **characterized in that** the pull-out arrester is configured according to any one of the preceding claims.

9. Item of furniture (1) according to claim 8, **characterized in that** the lock (4) is installed in a front panel of one of the pull-outs (2) or of the carcass (3) of the item of furniture (1).

10. Item of furniture (1) according to claim 8 or 9, **characterized in that** the pull-out detent carrier (5) is arranged on a side wall (33) of the furniture carcass (3) close to a rear wall (32) of the furniture carcass (3), and **in that**, on at least one of the pull-outs (2), an arresting element (12) which cooperates with one of the latching elements (6) is arranged on a rear wall (23) of the pull-out (2) or on a region of a side wall (22) of the pull-out (2) close to the rear wall (23).

11. Item of furniture (1) according to any one of claims 8 to 10 having a pull-out arrester according to claim 4, **characterized in that** the locking housing (10) and the coupling element (11) is fastened to the side wall (33) of the furniture carcass (3), on which the pull-out detent carrier (5) is arranged.

12. Item of furniture (1) according to any one of claims 8 to 11, **characterized in that**, in the arresting position blocking the movement of the latching elements (6), an arresting pin (122) of the arresting element (12) is positioned in front of the pull-out detent carrier (5) in the displacement direction (y) of the blocking unit (9).

## Revendications

1. Dispositif de verrouillage de l'extraction pour plusieurs éléments extractibles (2) disposés dans un corps (3) d'un meuble (1), en particulier des tiroirs et/ou des tiroirs à petites pièces, présentant
- une serrure (4),
- un support de verrou d'extraction (5),
- des éléments de targette (6) disposés de façon mobile sur le support de verrou d'extraction (5) pour verrouiller ou déverrouiller les éléments extractibles (2),
- des butées de verrouillage (8, 13) pour bloquer ou libérer le mouvement des éléments de targette (6),
- une unité de blocage (9) pouvant être actionnée avec la serrure (4) pour bloquer les éléments de targette (6),
- l'unité de blocage (9) pouvant être insérée selon un angle par rapport à l'étendue longitudinale du support de verrou d'extraction (5) dans un trajet de translation de l'une des butées de verrouillage (13),
- dans lequel un mouvement des éléments de targette (6) est bloqué dans la position de l'unité de blocage (9) insérée dans le trajet de translation,
- dans lequel l'unité de blocage (9) présente une tige de transmission (91) et un coulisseau de fermeture (92),
- dans lequel une extrémité de la tige de transmission (91) distante du coulisseau de fermeture (92) est reçue dans un élément de couplage (11), lequel élément de couplage (11) est couplé avec le support de verrou d'extraction (5),
**caractérisé en ce que**
- l'unité de blocage (9) peut être déplacée au moyen d'une targette de serrure (42) déplaçable en translation, perpendiculairement au sens de déplacement de la targette de serrure (42), d'une position de déblocage débloquant le mouvement des éléments de targette (6) à une position de blocage bloquant le mouvement des éléments de targette (6),
et
- dans lequel l'élément de couplage (11) présente une surface de montage (111) et des logements de tige (113, 114) disposés sur le côté de la piste de translation (52) du support de verrou d'extraction (5) dans le sens de translation (y) de l'unité de blocage (9) et séparés l'un de l'autre par une fente (117) qui reçoit la butée de verrouillage (13) dans la position de déverrouillage,
- dans lequel la tige de transmission (91) ne repose que dans un premier logement de tige (113) dans la position de déblocage de l'unité de blocage (9) et dépasse, dans une position de blocage de l'unité de blocage (9), au moins jusque dans la fente (117) en bloquant l'insertion de la butée de verrouillage (13).

2. Dispositif de verrouillage de l'extraction selon la revendication 1, **caractérisé en ce que** les butées de verrouillage (8, 13) sont fixées sur un élément coulissant (7) capable de translation sur une piste de translation (52) d'un profilé de guidage (51) du support de verrou d'extraction (5).

3. Dispositif de verrouillage de l'extraction selon l'une des revendications précédentes, **caractérisé en ce que** l'unité de blocage (9) présente une surface d'appui (924) formant un angle par rapport au sens de déplacement (x) de la targette de serrure (42), contre laquelle la targette de serrure (42) peut être pressée lors d'un actionnement de la serrure (4) en vue du verrouillage.

4. Dispositif de verrouillage de l'extraction selon la revendication 3, **caractérisé en ce que** la coulisse de fermeture (92) est logée dans un boîtier de fermeture (10).

5. Dispositif de verrouillage de l'extraction selon la revendication 4, **caractérisé en ce que** la coulisse de fermeture (92) est capable de translation sous la contrainte ressort vers le boîtier de fermeture (10).

6. Dispositif de verrouillage de l'extraction selon la revendication 5, **caractérisé en ce que** la coulisse de fermeture (92) comprend un logement de ressort (923) dans lequel un ressort de compression (93) est logé, lequel ressort de compression (93) est tendu entre une barrette (106) dépassant du boîtier de fermeture (10) dans le logement de ressort (923) et une paroi du logement de ressort (923).

7. Dispositif de verrouillage de l'extraction selon l'une des revendications 4 à 6, **caractérisé en ce que** le boîtier de fermeture (10) présente une ouverture (104) entre un boîtier (107) entourant le logement (102) et une barrette de bord (105), une tête de targette (43) de la targette de serrure (42) étant insérée dans l'ouverture (104) dans la position de fermeture de la targette de serrure (42).

8. Meuble (1) avec plusieurs éléments extractibles (2) disposés les uns au-dessus des autres dans un corps (3) et avec au moins un dispositif de verrouillage de l'extraction destiné à bloquer un mouvement d'extraction d'au moins un des éléments extractibles (2), **caractérisé en ce que** le dispositif de verrouillage de l'extraction est conçu selon l'une des revendications précédentes.

9. Meuble (1) selon la revendication 8, **caractérisé en ce que** la serrure (4) est intégrée dans un panneau de façade de l'un des éléments extractibles (2) ou du corps (3) du meuble (1).

10. Meuble (1) selon la revendication 8 ou 9, **caractérisé en ce que** le support de verrou d'extraction (5) est disposé sur une paroi latérale (33) du corps de meuble (3) près d'une paroi postérieure (32) du corps de meuble (3) et **en ce qu'**un élément de verrouillage (12) coopérant avec l'un des éléments de targette (6) est disposé sur au moins un des éléments extractibles (2) sur une paroi postérieure (23) de l'élément extractible (2) ou une zone d'une paroi latérale (22) de l'élément extractible (2) proche de la paroi postérieure (23).

11. Meuble (1) selon l'une des revendications 8 à 10 avec un dispositif de verrouillage de l'extraction selon la revendication 4, **caractérisé en ce que** le boîtier de fermeture (10) et l'élément de couplage (11) est fixé sur la paroi latérale (33) du corps de meuble (3) sur laquelle le support de verrou d'extraction (5) est disposé.

12. Meuble (1) selon l'une des revendications 8 à 11, **caractérisé en ce qu'**une clavette de verrouillage (122) de l'élément de verrouillage (12) est positionnée, dans la position de blocage bloquant le mouvement des éléments de targette (6), avant le support de verrou d'extraction (5) dans le sens de translation (y) de l'unité de blocage (9).
